# EUROPÄISCHE PATENTSCHRIFT

(11) **EP 1 415 117 B1**
(45) Veröffentlichungstag und Bekanntmachung des Hinweises auf die Patenterteilung: **17.09.2008**
(21) Anmeldenummer: 02762398.2
(22) Anmeldetag: 25.07.2002
(51) Int. Cl.: F25D 27/00

(54) **KÄLTEGERÄT MIT INNENRAUMBELEUCHTUNG**
REFRIGERATOR WITH INTERIOR LIGHTING
REFRIGERATEUR A ECLAIRAGE INTERIEUR

(30) Priorität: 25.07.2001 DE 10136223
(43) Veröffentlichungstag der Anmeldung: 06.05.2004
(73) Patentinhaber: BSH Bosch und Siemens Hausgeräte GmbH, 81739 München (DE)
(72) Erfinder: HOLZER, Stefan, Giengen 89537 (DE); STELZER, Jörg, 89537 Giengen/Brenz (DE); HAUSMANN, Georg, 89407 Dillingen (DE); FLINNER, Klaus, 89447 Zöschingen (DE); HÄGELE, Fritz, 89542 Herbrechtingen (DE)
(86) Internationale Anmeldenummer: PCT/EP2002/008301
(87) Internationale Veröffentlichungsnummer: WO 2003/010474

(56) Entgegenhaltungen:
- WO-A-98/49507
- PATENT ABSTRACTS OF JAPAN vol. 017, no. 377 (M-1446), 15. Juli 1993 (1993-07-15) -& JP 05 060458 A (MATSUSHITA ELECTRIC IND CO LTD), 9. März 1993 (1993-03-09)
- PATENT ABSTRACTS OF JAPAN vol. 017, no. 479 (M-1471), 31. August 1993 (1993-08-31) -& JP 05 113290 A (MATSUSHITA REFRIG CO LTD), 7. Mai 1993 (1993-05-07)
- PATENT ABSTRACTS OF JAPAN vol. 2000, no. 06, 22. September 2000 (2000-09-22) -& JP 2000 088423 A (TOKYO ELECTRIC POWER CO INC:THE;SANYO ELECTRIC CO LTD), 31. März 2000 (2000-03-31)
- PATENT ABSTRACTS OF JAPAN vol. 017, no. 690 (M-1530), 16. Dezember 1993 (1993-12-16) -& JP 05 231758 A (TOSHIBA CORP), 7. September 1993 (1993-09-07)
- PATENT ABSTRACTS OF JAPAN vol. 2000, no. 12, 3. Januar 2001 (2001-01-03) -& JP 2000 258052 A (NIPPON KENTETSU CO LTD;MITSUBISHI ELECTRIC CORP), 22. September 2000 (2000-09-22)

## Beschreibung

Die vorliegende Erfindung betrifft ein Kältegerät mit Innenraumbeleuchtung.

Kältegeräte wie etwa Kühlschränke oder Gefriergeräte sind herkömmlicherweise mit einer Innenraumbeleuchtung versehen, die durch einen an der Tür des Geräts angeordneten Schalter automatisch ein- und ausgeschaltet wird.

Die gegenwärtig für die Innenraumbeleuchtung von Kältegeräten verwendeten Leuchtmittel setzen nur einen geringen Bruchteil ihrer elektrischen Leistungsaufnahme tatsächlich in Lichtleistung um; der bei weitem überwiegende Teil der Leistungsaufnahme wird in Wärme umgesetzt, die den Innenraum unerwünschterweise aufheizt und abgeführt werden muss. Dieser Wärmeeintrag ließe sich natürlich durch den Verzicht auf eine Innenraumbeleuchtung vermeiden; andererseits wird die Beleuchtung als notwendig empfunden, um einen gesuchten Gegenstand in dem Innenraum schnell auffinden zu können. Ein Kältegerät gemäß dem Oberbegriff von Anspruch 1 ist aus JP 05060458 bekannt.

Aufgabe der vorliegenden Erfindung ist, ein Kältegerät anzugeben, bei dem die Erwärmung des Innenraumes durch dessen Beleuchtung reduzierbar ist, ohne dass dies mit einer Verminderung des Komforts für den Benutzer erkauft werden muss. Im Gegenteil kann bei geschickter Anwendung der Komfort für den Benutzer sogar noch gesteigert werden.

Die Aufgabe wird gelöst durch ein Kältegerät mit Innenraumbeleuchtung und einer Steuerschaltung zum Steuern der Leistung der Innenraumbeleuchtung in Abhängigkeit von einem von einem lichtempfindlichen Element erfassten Helligkeitswert wobei die Steuerschaltung mit einem Stellglied zum Einstellen der Abhängigkeit zwischen erfasstem Helligkeitswert und Leistung der Innenraumbeleuchtung ausgestattet ist. Durch Einstellen eines solchen Stellgliedes kann ein Benutzer das Verhalten der Steuerschaltung an seine persönlichen Bedürfnisse anpassen. So kann z.B. die Steuerung so vorgenommen werden, dass die von der Steuerschaltung eingestellte Leistung der Innenraumbeleuchtung die von außen einfallende Lichtstärke ergänzt, so dass unabhängig von der Helligkeit der Umgebung stets eine im wesentlichen gleich bleibende Helligkeit im Innenraum erreicht wird, d.h. die von der Steuerschaltung eingestellte Leistung ändert sich gegenläufig zu einer Änderung der Umgebungshelligkeit; denkbar ist aber auch eine mit der Umgebungshelligkeit gleichläufige Regelung der Leistung der Innenraumbeleuchtung mit dem Ziel, eine in gewissem Umfang zur Umgebungshelligkeit proportionale Helligkeit im Innenraum zu erreichen. Wenn nämlich der Raum, in dem das Kältegerät aufgestellt ist, beispielsweise durch direkt hineinscheinendes Sonnenlicht extrem hell beleuchtet ist, und die Augen eines Benutzers an diese Beleuchtungsstärke angepasst sind, so benötigt er, um Gegenstände in dem Kältegerät bequem finden zu können, eine höhere Beleuchtungsstärke in diesem, als wenn er in einer dämmerigen Umgebung in das Kältegerät hineinschaut.

Eine solche Steuerschaltung erlaubt die Steuerung, insbesondere die Reduzierung, der Leistung der Innenraumbeleuchtung, wenn die Umgebungshelligkeit ausreicht, um auch den Innenraum des Kältegeräts bei geöffneter Tür hinreichend auszuleuchten.

Einer ersten Ausgestaltung der Erfindung zufolge ist das lichtempfindliche Element an einer Außenseite des Kältegeräts angeordnet, um direkt die Intensität des Lichts in der Umgebung des Kältegeräts zu erfassen. Vorzugsweise befindet sich das lichtempfindliche Element an einer Bedienblende des Kältegeräts, die zusammen mit der Tür die Sichtseite des Kältegeräts bildet und somit einer Umgebungslichtstärke ausgesetzt ist, die bei geöffneter Tür auch in den Innenraum des Kältegerätes fällt. Die Anbringung an der Bedienblende ist auch deshalb bevorzugt, weil dies die Verdrahtung des lichtempfindlichen Elements mit der zugeordneten Steuerschaltung mit geringem, Aufwand, zusammen mit der Verdrahtung anderer Bedienelemente erlaubt.

Einer zweiten Ausgestaltung der Erfindung zufolge ist das lichtempfindliche Element im Innenraum des Kältegeräts angeordnet, so dass es der kombinierten Intensität der Innenraumbeleuchtung und des Umgebungslichts (bei geöffneter Tür) ausgesetzt ist. Diese Ausgestaltung erlaubt insbesondere die Regelung der Leistung der Innenraumbeleuchtung in Abhängigkeit vom Öffnungsgrad der Tür oder von der Abschattung des Innenraums durch einen davor stehenden Benutzer.

Bei dieser Ausgestaltung können das lichtempfindliche Element und die Steuerschaltung mit der Innenraumbeleuchtung zu einer Baueinheit verbunden sein, die als ein vorgefertigtes Element im Innenraum montierbar ist. Der Aufwand für die Montage eines solchen Elements ist nicht höher als der für die Montage einer herkömmlichen Innenraumbeleuchtung.

Weitere Merkmale und Vorteile der Erfindung ergeben sich aus der nachfolgenden Beschreibung von Ausführungsbeispielen mit Bezug auf die beigefügten Figuren. Es zeigen:
- Fig. 1: einen schematischen Schnitt durch ein erfindungsgemäßes Kältegerät; und
- Fig. 2: eine Ansicht eines Gehäuses für eine Innenraumbeleuchtung gemäß einer zweiten Ausgestaltung der Erfindung.

Fig. 1 zeigt einen schematischen Schnitt durch einen Kühlschrank gemäß einer ersten Ausgestaltung der Erfindung. Oberhalb der Tür 1 des Kühlschranks befindet sich an dessen Vorderseite eine Bedienblende 2, an der diverse, in der Fig. nicht dargestellte Einstell- und Anzeigeelemente, z.B. für die Temperatur des Innenraums, angeordnet sind. Hinter der Bedienblende 2 ist eine Steuerelektronik 3 untergebracht, mit der die diversen Bedien- und Anzeigeelemente verbunden sind, und die z.B. in herkömmlicher Weise den Betrieb eines (nicht dargestellten) Kühlmittelkreislaufs regelt.

Hinter einem lichtdurchlässigen Fenster der Bedienblende 2 ist als ein lichtempfindliches Element eine Photodiode 4 montiert, die einen für die Helligkeit in der Umgebung des Kühlschranks repräsentativen Photostrom an die Steuerelektronik 3 liefert.

Die Steuerelektronik 3 ist ferner mit einem Schalter 5 zum Erfassen der Öffnung bzw. Schließung der Tür 1 verbunden. Wenn der Schalter 5 einen geöffneten Zustand der Tür 1 anzeigt, so versorgt die Steuerelektronik 3 die Innenraumbeleuchtung 6 mit einem Strom, dessen Leistung sie in Abhängigkeit vom Photostrom der Photodiode 4 regelt. Beispiele für ein mögliches Regelverhalten der Steuerelektronik 3 sind als Kennlinien der Versorgungsleistung P für die Innenraumbeleuchtung in Abhängigkeit von der Intensität der Umgebungsbeleuchtung bzw. des Photostroms I dargestellt. Bei geringer Umgebungshelligkeit (1 nahe 0) ist die der Innenraumbeleuchtung 6 zugeführte Leistung P die Nennleistung Pmax des Leuchtmittels der Innenraumbeleuchtung 6; mit zunehmender Umgebungshelligkeit I nimmt die Leistung P ab und erreicht schließlich den Wert 0, wenn die Umgebungshelligkeit einen solchen Wert erreicht hat, dass davon ausgegangen werden kann, dass diese auch zum Ausleuchten des Kühlschrankinnenraums genügt.

Die Kurve b zeigt ein entgegengesetztes Steuerverhalten: Im Falle geringer Umgebungshelligkeit (1 nahe 0) wird der Innenraum zunächst mit einer geringen Leistung Pmin beleuchtet, und mit zunehmender Helligkeit nimmt auch die Beleuchtungsleistung zu, bis sie schließlich die Nennleistung Pmax erreicht, für die die Innenraumbeleuchtung 6 konzipiert ist. Dieser Art der Regelung liegt die Überlegung zugrunde, dass bei einer niedrigen Umgebungshelligkeit die Augen eines Benutzers im allgemeinen an eine solche Helligkeit akkommodiert sein werden, so dass eine zu starke Innenraumbeleuchtung ihn blenden könnte, während umgekehrt in einer sehr hellen Umgebung auch eine starke Innenraumbeleuchtung wünschenswert sein kann.

Welche der beiden Steuerstrategien letztlich von einem Benutzer als angenehmer und angemessener empfunden wird, kann von den Gewohnheiten des Benutzers und von den Bedingungen abhängen, unter denen der Kühlschrank aufgestellt ist. Es ist daher zweckmäßig, eine Einstellvorrichtung vorzusehen, die dem Benutzer eine Auswahlmöglichkeit zwischen den Steuerstrategien gemäß Kurve a bzw. b gewährt bzw. die das Einstellen von stufenlosen Übergängen zwischen diesen zwei Kurven, wie in Fig. 2 gestrichelt eingezeichnet, erlaubt.

Fig. 2 zeigt ein Gehäuse 10 für eine Innenraumbeleuchtung eines Kältegeräts, die zur Realisierung einer zweiten Ausgestaltung der vorliegenden Erfindung geeignet ist. Das Gehäuse 10 umfasst ein transparentes Gehäuseteil 11, hinter dem ein Leuchtmittel 12 wie etwa eine herkömmliche Glühbirne oder Halogenbirne installiert ist, sowie ein opakes Gehäuseteil 13, welches die Fassung des Leuchtmittels und eine Steuerschaltung für die elektrische Leistung aufnimmt, mit der das Leuchtmittel 12 versorgt wird. Ein mit der Steuerschaltung verbundenes lichtempfindliches Element ist hinter einem Fenster 14 an einer vom Leuchtmittel 12 abgewandten Seite des opaken Gehäuseteils 13 angeordnet, so dass Licht, welches durch das Fenster 14 des in einem Kältegerät montierten Gehäuses auf das lichtempfindliche Element fällt, eine Überlagerung von durch die geöffnete Tür des Kältegeräts einfallendem Außenlicht und von der Innenraumbeleuchtung selbst erzeugtem, an den Wänden des Innenraums und nahe befindlichen Gegenständen gestreutem Licht ist.

Das Gehäuse 10 bildet zusammen mit den darin enthaltenen Komponenten eine Baueinheit, die mit geringem Aufwand an der Innenwand eines Kältegerätes montierbar ist. Insbesondere genügt ein einziges Leitungspaar zur elektrischen Versorgung der gesamten Baueinheit, das durch einen Türschalter wie den Schalter 5 geschaltet wird, denn die Steuerschaltung benötigt nur genau dann einen Versorgungsstrom, wenn auch das Leuchtmittel in Betrieb ist.

Ein Drehschalter 15 zum Einstellen der Steigung der P/I-Kennlinie ist am Gehäuseteil 13 montiert.

Im Gegensatz zum mit Bezug auf Fig. 1 beschriebenen Ausführungsbeispiel, wo die Leistung der Innenraumbeleuchtung in einem offenen Kreis gesteuert wird, findet bei dieser Ausgestaltung eine Regelung im geschlossenen Kreis statt, da das lichtempfindliche Element auch von der Innenraumbeleuchtung selbst erzeugtes Licht erfasst. Dadurch ist es möglich, durch geeignete Einstellung der Steigung der P/I-Kennlinie die Gesamthelligkeit im Innenraum auf einen stets gleichbleibenden, von der Umgebungshelligkeit unabhängigen Wert zu regeln oder das Ausmaß des Zuwachses an Gesamthelligkeit im Innenraum bei zunehmender Umgebungshelligkeit vorzugeben.

Ein weiterer, in der Fig. nicht dargestellter Regler kann zum Einstellen des P-Achsenabschnitts der P/I-Kennlinie vorgesehen werden.

## Patentansprüche

1. Kältegerät mit Innenraumbeleuchtung (6) und einer Steuerschaltung (3) zum Steuern der Leistung der Innenraumbeleuchtung (6) in Abhängigkeit von einem von einem lichtempfindlichen Element (4) erfassten Helligkeitswert, **dadurch gekennzeichnet, dass** die Steuerschaltung (3) wenigstens ein Stellglied (15) zum Einstellen der Abhängigkeit zwischen erfasstem Helligkeitswert und Leistung der Innenraumbeleuchtung (6) aufweist.

2. Kältegerät nach Anspruch 1, **dadurch gekennzeichnet, dass** das lichtempfindliche Element (4) an einer Außenseite des Kältegeräts zur Erfassung der Intensität von Umgebungslicht angeordnet ist.

3. Kältegerät nach Anspruch 2, **dadurch gekennzeichnet, dass** das lichtempfindliche Element (4) an einer Bedienblende (2) des Kältegeräts angeordnet ist.

4. Kältegerät nach Anspruch 1, **dadurch gekennzeichnet, dass** das lichtempfindliche Elements (4) im Innenraum des Kältegeräts zur Erfassung der kombinierten Intensität von Innenraumbeleuchtung (6) und Umgebungslicht angeordnet ist.

5. Kältegerät nach Anspruch 4, **dadurch gekennzeichnet, dass** die Innenraumbeleuchtung, die Steuerschaltung und das lichtempfindliche Element in einer Baueinheit (10) verbunden sind.

## Claims

1. Refrigerating appliance with interior space lighting (6) and a control circuit (3) for controlling the power of the interior space lighting (6) in dependence on a brightness value detected by a light-sensitive element (4), **characterised in that** the control circuit (3) comprises at least one setting element (15) for setting the dependence between detected brightness value and power of the interior space lighting (6).

2. Refrigerating appliance according to claim 1, **characterised in that** the light-sensitive element (4) is arranged at an outer side of the refrigerating appliance for detection of the intensity of ambient light.

3. Refrigerating appliance according to claim 2, **characterised in that** the light-sensitive element (4) is arranged at a control panel (2) of the refrigerating appliance.

4. Refrigerating appliance according to claim 1, **characterised in that** the light-sensitive element (4) is arranged in the interior space of the refrigerating appliance for detection of the combined intensity of interior space lighting (6) and ambient light.

5. Refrigerating appliance according to claim 4, **characterised in that** the interior space lighting, the control circuit and the light-sensitive element are connected to form a constructional unit (10).

## Revendications

1. Appareil frigorifique comprenant un éclairage intérieur (6) et un circuit de commande (3) destiné à commander la puissance de l'éclairage intérieur (6) en fonction d'une valeur de luminosité détectée par un élément (4) sensible à la lumière, **caractérisé en ce que** le circuit de commande (3) présente au moins un organe de commande (15) destiné à régler la dépendance entre la valeur de luminosité détectée et la puissance de l'éclairage intérieur (6).

2. Appareil frigorifique selon la revendication 1, **caractérisé en ce que** l'élément (4) sensible à la lumière est disposé sur un côté extérieur de l' appareil frigorifique pour détecter l'intensité de la lumière ambiante.

3. Appareil frigorifique selon la revendication 2, **caractérisé en ce que** l'élément (4) sensible à la lumière est disposé sur un tableau de commande (2) de l'appareil frigorifique.

4. Appareil frigorifique selon la revendication 1, **caractérisé en ce que** l'élément (4) sensible à la lumière est disposé dans l'espace intérieur de l'appareil frigorifique pour détecter l'intensité combinée de l'éclairage intérieur (6) et de la lumière ambiante.

5. Appareil frigorifique selon la revendication 4, **caractérisé en ce que** l'éclairage intérieur, le circuit de commande et l'élément sensible à la lumière sont combinés dans une unité (10).
